# EUROPÄISCHE PATENTSCHRIFT

(11) **EP 0 624 442 B1**
(45) Veröffentlichungstag und Bekanntmachung des Hinweises auf die Patenterteilung: **22.07.1998**
(21) Anmeldenummer: 94106639.1
(22) Anmeldetag: 28.04.1994
(51) Int. Cl.: B28D 1/22, B28D 7/04

(54) **Anschlaglineal für ein Fliesenschneidgerät**
Guiding bar assembly for a tile cutting apparatus
Linéal de guidage pour un dispositif à couper des carreaux

(30) Priorität: 14.05.1993 AT 955/93
(43) Veröffentlichungstag der Anmeldung: 17.11.1994
(73) Patentinhaber: KAUFMANN GESELLSCHAFT M.B.H. & CO.KG, A-6811 Göfis (AT)
(72) Erfinder: Matt, Adolf, A-6811 Göfis (AT)
(74) Vertreter: Hefel, Herbert, Dipl.-Ing.

(56) Entgegenhaltungen:
- DE-A- 2 855 649
- DE-C- 892 125
- DE-U- 9 111 400
- DE-U- 9 114 140
- FR-A- 787 285

## Beschreibung

Die Erfindung bezieht sich auf ein Anschlaglineal für ein Fliesenschneidgerät mit den Merkmalen des Oberbegriffes des Patentanspruches 1.

Geräte dieser Art sind bekannt. Bei diesen bekannten Geräten kann der parallel zur Schneidrichtung verlaufende Schenkel des Anschlaglineales in der Ebene dieses Anschlaglineales verschwenkt und in einer solchen Schwenklage verriegelt werden, so daß dieser Schenkel mit der Schneidrichtung des Fliesenschneidgerätes einen spitzen Winkel einschließt. Zu diesem Zweck ist das L-förmige Anschlaglineal zweiteilig ausgebildet, die beiden Schenkel sind miteinander formschlüssig in vorgegebenen Winkellagen einstellbar. In der normalen Stellung des Anschlaglineales verläuft der eine Schenkel parallel zur Schneidrichtung. Soll beispielsweise von einer quadratischen Fliese ein Eckbereich mit gleicher Seitenlänge und mit einer Scheitelhöhe von 10 cm abgetrennt werden, so muß vorerst an der Fliese die Trennlinie markiert oder angerissen werden. Der eine Schenkel des Anschlaglineales wird dann um 45° geschwenkt und in dieser Lage arretiert, und dann wird die am verschwenkten Schenkel des Anlagelineales anliegende Fliese mit dem Anschlaglineal so lange seitlich verschoben, bis die angerissene oder markierte Trennlinie mit der Schnittlinie zusammenfällt, worauf dann der Trennschnitt durchgeführt werden kann (DE-A-28 55 649). Anschlaglineale in ähnlicher bzw. in vergleichbarer Form sind auch bei anderen Fliesenschneidgeräten bekannt (DE-A-31 45 340; EP-A-315 728; FR-A-573 997).

Aufgabe der Erfindung ist es, das Anschlaglineal für ein solches Fliesenschneidgerät in der Weise weiterzuentwickeln und auszugestalten, daß Trennarbeiten der oben geschilderten Art vereinfacht werden, d.h., die erforderliche Einstellung soll ausschließlich und allein über das Anschlaglineal möglich sein, so daß am Werkstück selbst keine Trenn- und Schneidlinien markiert bzw. angerissen werden müssen. Zur Lösung dieser Aufgabe schlägt die Erfindung jene Maßnahmen vor, die Inhalt und Gegenstand des kennzeichnenden Teiles des Patentanspruches 1 sind. Zweckmäßige und vorteilhafte Ausgestaltungen der Erfindung werden anhand der Unteransprüche festgehalten.

Ohne die Erfindung einzuschränken, wird ein Ausführungsbeispiel näher anhand der Zeichnung erläutert und beschrieben. Es zeigen:
Fig. 1 ein Fliesenschneidgerät mit einem herkömmlichen Anschlaglineal in Schrägsicht; die Fig. 2 und 3 das Fliesenschneidgerät nach Fig. 1 mit dem erfindungsgemäßen Anschlaglineal in zwei verschiedenen Stellungen; Fig. 4 in Draufsicht den Support und den leistenförmigen Anschlag bei abgenommenem Segment und Fig. 5 einen Querschnitt nach der Linie V - V in Fig. 4; Fig. 6 das Segment in Draufsicht, Fig. 7 in Ansicht - Blickrichtung Pfeil A in Fig. 6; Fig. 8 die Untersicht und Fig. 9 einen Schnitt nach der Linie IX - IX in Fig. 6.

Ein Fliesenschneidgerät bekannter Bauart ist in Schrägsicht in Fig. 1 dargestellt. Es besitzt eine Grund- und Auflageplatte 1 von langgestreckter, rechteckiger Form, an deren Schmalseite Lagerböcke 2 befestigt sind für Führungsschienen 3. Entlang dieser Führungsschienen 3 ist ein Schlitten 4 mit einem Schneidwerkzeug 5 manuell verfahrbar. Zur Bedienung des Schlittens und des Schneidwerkzeuges dient der hier ersichtliche Handhebel. An der einen Stirnseite der Grund- und Auflageplatte 1 ist ein Anschlaglineal 6 vorgesehen von L-förmiger Gestalt mit zwei Schenkeln 7 und 8, wobei der eine Schenkel 7 mit einer Maßskala 12 versehen ist und quer (Pfeil 9) zur Schneidrichtung verschiebbar gelagert ist. An der Grund- und Auflageplatte 1 ist auch eine Einstellmarke tur die Maßskala 12 vorgesehen, die hier jedoch nicht sichtbar ist. Der andere Schenkel 8 liegt in seiner gezeigten Normalstellung parallel zur Schneidrichtung. Nach Lösen einer Spannmutter 10, die zweckmäßigerweise als Flügelmutter ausgebildet ist, kann dieser Schenkel in der Ebene des Anschlaglineales 6 verschwenkt werden (Pfeil 11). Für bevorzugte Winkellagen können dabei Rasten vorgesehen sein. Dieser Schenkel 8 ist beim Gerät, wie in Fig. 1 dargestellt, als einfaches Lineal ausgebildet.

Die Erfindung bezieht sich nun auf die besondere Ausgestaltung des Schenkels 8 und die Fig. 2 und 3 zeigen diese Ausgestaltung in Schrägsicht, wobei zwei Einstellungen hier veranschaulicht sind. Der Schenkel 8 besitzt in dieser besonderen Ausgestaltung eine längsverlaufende Nut 13, entlang der ein scheibenförmiger Support 14 verschiebbar und arretierbar (Pfeil 15) gelagert ist. Dieser Support 14 zeigt in Draufsicht (Fig. 4) die Gestalt eines Kreisabschnittes, dessen Sehne geknickt verläuft, wobei der Knick 16 die Sehne in etwa zwei gleich lange Abschnitte 17 und 18 unterteilt. An der Unterseite des Supportes 14 ist eine hier nicht sichtbare Führungsfeder, die in der Nut 13 liegt. Diese Führungsfeder wird von einem Gewindebolzen 19 durchsetzt, dessen Kopf 20 verdrehsicher im unteren, verbreiterten Bereich der Nut 13 liegt. Ferner ist ein zweiter, allerdings nur kurzer Bolzen 21 an der Oberseite des Supportes 14 festgelegt. Sowohl auf dem Gewindebolzen 19 wie auch auf dem kurzen Bolzen 21 sind je kleine Rollen 22 aufgesteckt, die gleiche Höhen und gleiche Außendurchmesser haben. Randseitig ist eine erste Einstellmarke 23 vorgesehen sowie im Nahebereich des Gewindebolzens 19 eine Auflageleiste 24, die die Oberseite des Supportes 14 um ein geringes Maß, beispielsweise um 0,2 mm überragt. Von der inneren Längskante 25 des Schenkels 8 ist der Sehnenabschnitt 17 des Supportes 14 um ein Maß B zurückversetzt, das der Breite des leistenförmigen Anschlages 26 entspricht. Dieser leistenförmige Anschlag 26, dessen Höhe um ein geringes Maß größer ist als die Höhe des Supportes 14, besitzt auf seiner Oberseite eine längsverlaufende Nut 27. Der Schenkel 8 besitzt über seine gesamte Breite und Länge eine ebene Auflagefläche 28. Außer der erwähnten Einstellmarke 23 ist noch eine zweite Einstellmarke 43 am Support 14 vorgesehen, die auf eine am Schenkel 8 angebrachte Maßskala 44 einstellbar ist, auf deren Besonderheiten noch im folgenden eingegangen werden wird.

Das Segment 29, das einseitig ebenfalls von einer Kreislinie 30 begrenzt ist, besitzt an seiner Unterseite eine kreisbogenförmig verlaufende Nut 31, wobei der Nutengrund auf einem Teil seiner bogenförmigen Länge von einer bogenförmig verlaufenden Langlochausnehmung 32 durchsetzt ist. Entlang der etwa gerade verlaufenden Begrenzungskante 33 ist an der Unterseite des Segmentes 29 eine Leiste 34 angeformt, deren Querschnitt jenem der Nut 27 des Anschlages 26 entspricht. Seitlich der Durchmesserebene E, die rechtwinkelig zur Begrenzungskante 33 steht und die den Mittelpunkt M der Kreislinie 30 beinhaltet, ist in diesem Segment eine im wesentlichen rechteckige Aussparung 35 vorgesehen, in welcher ein L-förmiger Anschlag 36 um eine Achse 37 verschwenkbar gelagert ist, also in einer Vertikalebene zur Ebene des Segmentes 29. Die in der Durchmesserebene E liegende Seitenfläche 38 dieses Anschlages 36 bildet mit der Begrenzung 39 der Stirnseite des Segmentes 29 eine Ecke, in der der Mittelpunkt M bzw. die durch diesen Mittelpunkt M gehende Drehachse des Segmentes 29 beinhaltet ist, die rechtwinkelig zur Ebene dieses Segmentes 29 steht. Der die die Ecke begrenzende Seitenfläche 38 aufweisende Schenkel des schwenkbar gelagerten Anschlages 36 verläuft auf der dieser Seitenfläche 38 abgewandten Seite abgeschrägt bzw. abgesetzt (Fig. 7).

In der funktionsgerechten Lage der hier beschriebenen Teile nimmt die Nut 31 die beiden Rollen 22 des Supportes 14 auf, wobei der Gewindebolzen 19 durch die bogenförmige Langlochausnehmung 32 ragt, auf dessen vorstehendem Ende eine Klemmutter 40 aufgeschraubt ist, die zweckmäßigerweise als Flügelmutter ausgebildet ist. Die Leiste 34 an der Unterseite des Segmentes 29 greift als Feder in die Nut 27 des leistenförmigen Anschlages 26 ein. Die innere Ecke, die den Mittelpunkt M beinhaltet und die durch die Seitenfläche 38 und die dazu rechtwinkelig stehende Begrenzung 39 gebildet ist, fällt mit der Drehachse des Segmentes 29, mit der inneren Längskante 25 des Schenkels 8 und mit der Anlagekante 41 des leistenförmigen Anschlages 26 in jeder eingestellten Lage zusammen bzw. liegt stets im Schnittpunkt der Längskante 25 und der Anlagekante 41. Der Schenkel 8 in seiner dargestellten und beschriebenen Ausführungsform ist mittels einer Spannmutter 10 am Schenkel 7 des Anschlaglineales festgelegt.

Auf dem Schenkel 7 des Anschlaglineales ist eine lineare Maßskala 12 angeordnet, die eine metrische oder andere Teilung aufweisen kann. Beispielsweise kann die Maßskala eine mm-Teilung aufweisen, d.h., zwei aufeinander folgende Teilstriche der Maßskala geben die Strecke von 1 mm an. Die Maßskala 44 auf dem Schenkel 8, auf welche der Support 14 mittels einer Einstellmarke 43 einstellbar ist, ist ebenfalls eine lineare Längenmeßskala, die hinsichtlich ihrer Einheiten (mm, inch od.dgl.) jenen der Einheiten der Maßskala 12 entspricht. Die Teilung dieser Maßskala 44, d.h. der Abstand zweier aufeinander folgender Teilstriche, ist aber um √2 größer als jene der Maßskala 12. Unter Berücksichtigung der oben beispielsweise angegebenen Teilung (1 mm) entspricht also die Teilung dieser Maßskala 44: 1 mm . √2.

Falls Fliesen geschnitten werden müssen, und die Schnittlinien parallel zur Seitenkante der Fliese verlaufen, sind die den Schenkel 8 bildenden Teile in der aus Fig. 2 ersichtlichen Lage zueinander angeordnet. Dabei liegt der leistenförmige Anschlag 26 parallel und bündig mit dem Schenkel 8, die Klemmutter 40 ist festgezogen und der L-förmige Anschlag 36 ist hochgeklappt. Am Schenkel 8 kann die zu schneidende Fliese mit ihrer Längskante angelegt und auch gegenüber diesem Schenkel verschoben werden, da ja der Anschlag 36 in seiner hochgeschwenkten Lage sich befindet (Fig. 2).

Der Abstand A zwischen der Schnittebene des Schneidwerkzeuges 5 und dem Anschlagrand des Schenkels 8 ist an der Maßskala 12 ablesbar. Die hier nicht dargestellte Einstellmarke liegt um jenes Maß links von der Schnittebene (Fig. 2 und Fig. 3), um welches die 0-Marke vom Anschlagrand des Schenkels 8 entfernt ist.

Soll nun von einer beispielsweise quadratischen Fliese parallel zu ihrer Diagonalen eine Ecke mit gleich langen Schenkeln und einer Scheitelhöhe von 10 cm abgetrennt werden, so wird nach Lösen der Klemmutter 40 das Segment 29 um 45° verdreht, wobei bei dieser Verdrehung des Segmentes 29 der leistenförmige Anschlag 26 formschlüssig mitgenommen wird, so daß er die in Fig. 3 ersichtliche Lage einnimmt. Das Segment 29 trägt an seiner Oberseite eine Winkelskala 42, die mit der Einstellmarke 23 des Supportes 14 zusammenwirkt. Der Anschlag 36 wird zurückgeklappt, so daß er die aus den Fig. 6 - 9 ersichtliche Lage einnimmt. Der Schenkel 7 des Anschlaglineales wird nun auf die Marke 10 cm auf der Maßskala 12 eingestellt und nun wird bei vorerst nur schwach angezogener Klemmutter 40 der Support 14 mit dem Segment entlang des Schenkels 8 verschoben und auch der leistenförmige Anschlag 26, so daß das Schneidwerkzeug 5 ohne Behinderung durchgezogen werden kann, wobei die Fliese mit ihrer einen Seitenkante am Anschlag 26 anliegt und mit ihrer Ecke an der Seitenfläche 38 und der Begrenzung 39, die Ecke der Fliese also in der Drehachse des Segmentes 29 sich befindet, so daß die Fliese eindeutig gegenüber dem Schneidwerkzeug positioniert ist. Dank der erfindungsgemäßen Maßnahme ist die Drehachse des Segmentes 29 und damit des leistenförmigen Anschlages in jeder Stellung des Supportes 14 gegenüber dem Schenkel 8 an oder in der als Anschlag dienenden Längskante 25 des Schenkels 8, wobei durch die Seitenfläche 38 und die Begrenzung 39 die Positionierung der Ecke der Fliese unabhängig von der Lage des Supportes 14 gegenüber dem Schenkel 8 eindeutig ist und auch unabhängig von der Winkeleinstellung des Anschlages 26 gegenüber dem Schenkel 8.

Für eine Einstellung, bei welcher der durchzuführende Trennschnitt gegenüber einer Randkante der Fliese mehr als 45° beträgt, wird nach Lösen der Spannschraube 10 der Schenkel 8, der in den Fig. 2 und 3 dargestellt ist, um 45° nach außen verschwenkt (Raststellung) und in dieser Stellung durch die Spannmutter 10 arretiert. In der Folge dient zur Einstellung des Maßes A die Maßskala 44.

Wenn zur schwenkbaren Führung und Lagerung des Segmentes 29 am Support 14 zwei voneinander distanziert angeordnete Rollen 22 vorgesehen sind, die am Support 14 gelagert sind und die in die Nut 31 an der Unterseite des Segmentes 29 eingreifen, so liegt es im Rahmen der Erfindung, diese Anordnung sozusagen umzudrehen, d.h., die Nut im Segment 14 und die Führungselemente, nämlich die Rollen oder Scheiben 22 an der Unterseite des Segmentes 29 anzuordnen. Anstelle von zwei Scheiben oder Rollen 22 kann auch eine bogenförmig verlaufende Leiste als Führungselement vorgesehen werden, wobei die Bogenlänge dieser Führungsleiste so auf die Bogenlänge der Nut 31 abgestimmt sein muß, daß die gepaarten Teile gegeneinander mindestens um 45° verstellbar sind. Die Bogenlänge eines solchen leistenförmigen Führungselementes muß dem Bogenabstand der in Fig. 4 gezeigten Scheiben oder Rollen 22 entsprechen.

Wesentlich ist, daß die Drehachse M des Segmentes 29 in allen seinen Winkelstellungen gegenüber dem Support 14 und in allen seinen Lagen gegenüber dem Schenkel 8 nicht nur Teil der Anschlagfläche für eine Fliese ist, also immer in der Anschlagfläche liegt, sondern auch durch die hier vorgesehenen winkelig zueinander stehenden Flächen und Begrenzungskanten 38, 39 die Ecke einer solchen angelegten Fliese gegenüber der Längeneinstellung des Schenkels 7 des Anschlaglineales 6 eindeutig positioniert ist, so daß es sich erübrigt, an der Fliese selbst Trennlinien zu markieren oder anzureißen.

### Legende zu den Hinweisziffern:

- 1: Grund- und Auflageplatte
- 2: Lagerbock
- 3: Führungsschiene
- 4: Schlitten
- 5: Schneidwerkzeug
- 6: Anschlaglineal
- 7: Schenkel
- 8: Schenkel
- 9: Pfeil
- 10: Spannmutter
- 11: Pfeil
- 12: Maßskala
- 13: Nut
- 14: Support
- 15: Pfeil
- 16: Knick
- 17: Abschnitt
- 18: Abschnitt
- 19: Gewindebolzen
- 20: Kopf
- 21: Bolzen
- 22: Rolle
- 23: Einstellmarke
- 24: Auflageleiste
- 25: Längskante
- 26: Leistenförmiger Anschlag
- 27: Nut
- 28: Auflagefläche
- 29: Segment
- 30: Kreislinie
- 31: Nut
- 32: Langlochausnehmung
- 33: Begrenzungskante
- 34: Leiste
- 35: Aussparung
- 36: Anschlag
- 37: Achse
- 38: Seitenfläche
- 39: Begrenzung
- 40: Klemmutter
- 41: Anlagekante
- 42: Winkelskala
- 43: Einstellmarke
- 44: Maßskala

## Patentansprüche

1. Anschlaglineal für ein Fliesenschneidgerät mit einer Grund- und Auflageplatte und einem entlang einer oberhalb der Grund- und Auflageplatte vorgesehenen Führung verschiebbaren Schneidwerkzeug und das L-förmige Anschlaglineal mit seinem einen, eine Maßskala aufweisenden Schenkel an der Grund- und Auflageplatte vorzugsweise an deren einen Stirnseite quer zur Schneidrichtung verschieb- und festlegbar gehalten ist, dadurch gekennzeichnet, daß an dem in Schneidrichtung verlaufenden Schenkel (8) des Anschlaglineales ein Segment (29) längsverschiebbar und um eine vertikal zur Ebene des Anschlaglineales stehende Achse (M) verschwenkbar und festlegbar gelagert ist und an einer der Grund- und Auflageplatte (1) zugewandten geraden Begrenzungskante (33) dieses Segmentes (29) ein leistenförmiger Anschlag (26) längsverschiebbar gehalten und zusammen mit dem Segment (29) um die Achse (M) schwenkbar ist und das Segment (29) an der Begrenzungskante (33) bzw. einer dazu parallelen Bregenzung (39) einen Anschlag (36) mit einer zur Begrenzung (39) rechtwinkelig stehenden Seitenfläche (38) aufweist, und diese Seitenfläche (38) und die Begrenzung (39) eine die Achse (M) des Segmentes (29) beinhaltende Ecke bilden und diese Achse (M) in allen Stellungen (Längs- und Winkellagen) des Segmentes (29) gegenüber dem Schenkel (8) mit der inneren Längskante (25) dieses Schenkels und mit der Anlagekante (41) des leistenförmigen Anschlages (26) zusammenfällt.

2. Anschlaglineal nach Anspruch 1, dadurch gekennzeichnet, daß an dem in Schneidrichtung verlaufenden Schenkel (8) ein Support (14) in Längsrichtung dieses Schenkels (8) verschiebbar und festlegbar gelagert ist und an der Oberseite dieses Supportes (14) mindestens ein Führungselement angeordnet ist, das in eine kreisbogenförmig verlaufende Nut (31) des dem Support (14) aufliegenden und gegenüber diesem verdrehbaren Segmentes (29) eingreift, wobei die der Grund- und Auflageplatte (1) zugewandte Seite des Segmentes (29) in Draufsicht eine, zwei rechtwinkelig zueinander stehende Kanten bzw. Flächen (38, 39) aufweisende Begrenzung besitzt und die innere Ecke (M) dieser Begrenzung mit der Drehachse (M) des Segmentes (29), mit der inneren Längskante (25) des Schenkels (28) und mit der Anlagekante (41) des leistenförmigen, am Segment (29) längs verschieb- und festlegbaren Anschlages (26) zusammenfällt.

3. Anschlaglineal nach Anspruch 1 oder 2, dadurch gekennzeichnet, daß der Verschwenkwinkel des Segmentes (29) mindestens 45° beträgt und in der einen Endstellung des Segmentes (29) der an ihm verschieb- und festlegbare leistenförmige Anschlag (26) parallel zum Schenkel (8) des Anschlaglineales liegt und seine Anschlagkante (41) mit der Anlagekante (25) des Schenkels (8) deckungsgleich in einer Ebene liegt.

4. Anschlaglineal nach Anspruch 1 oder 2, dadurch gekennzeichnet, daß das Führungselement aus mindestens zwei voneinander distanziert angeordneten, an Vertikalbolzen (19, 21) gelagerten Rollen oder Scheiben (22) besteht, wobei einer dieser Vertikalbolzen (19) sich durch eine bogenförmige, mindestens über 45° verlaufende Langlochausnehmung (32) im Segment (29) erstreckt und als Gewindebolzen ausgebildet ist und dieser Gewindebolzen eine Klemmutter (40) zur Festlegung des Segmentes (29) gegenüber dem Support (14) trägt.

5. Anschlaglineal nach Anspruch 2, dadurch gekennzeichnet, daß die im wesentlichen gerade verlaufende Begrenzungskante des Supportes (14), die der Grund- und Auflageplatte (1) gegenüberliegt, gegenüber der Anlagekante (25) des diesen Support (14) tragenden Schenkels (8) des Anschlaglineales zurückversetzt ist.

6. Anschlaglineal nach Anspruch 1 oder 5, dadurch gekennzeichnet, daß der Support (14) in Draufsicht die Gestalt eines Kreisabschnittes aufweist, dessen Sehne geknickt verläuft, wobei der Knick (16) die Sehne in zwei etwa gleich lange Abschnitte (17, 18) unterteilt.

7. Anschlaglineal nach Anspruch 4, dadurch gekennzeichnet, daß der Support (14) entlang einer im Schenkel (8) vorgesehenen Nut (13) verschiebbar ist und der die Klemmutter (40) tragende Gewindebolzen (19) den Support durchsetzt, wobei der Support (14) an seiner Unterseite eine in die Nut (13) eingreifende Führungsleiste aufweist und der Kopf (20) des Gewindebolzens (19) von der Nut (13) formschlüssig übergriffen ist.

8. Anschlaglineal nach Anspruch 1 oder 4, dadurch gekennzeichnet, daß benachbart dem die Klemmutter (40) tragenden Gewindebolzen (19) an der Oberseite des Supportes (14), und zwar an deren bogenförmig verlaufender Begrenzungskante eine Auflageleiste (24) angeformt ist.

9. Anschlaglineal nach einem der Ansprüche 1 bis 3, dadurch gekennzeichnet, daß das Segment (29) nahe seiner der Grund- und Auflageplatte (1) benachbart liegenden Begrenzungskante (33) und seitlich der dazu rechtwinkelig stehenden Durchmesserebene (E) eine Aussparung (35) aufweist, in bzw. an welcher der L-förmige Anschlag (36) in einer Vertikalebene schwenkbar ist, dessen in der Durchmesserebene (E) des Segmentes (29) liegende Seitenkante bzw. Seitenfläche (38) die die Drehachse (M) des Segmentes (29) aufweisende Ecke begrenzt.

10. Anschlaglineal nach Anspruch 9, dadurch gekennzeichnet, daß der die die Ecke begrenzende Seitenfläche (38) aufweisende Schenkel des schwenkbar gelagerten Anschlages (36) auf der dieser Seitenfläche (38) abgewandten Seite abgeschrägt bzw. abgesetzt verläuft.

11. Anschlaglineal nach einem der Ansprüche 1 bis 10, dadurch gekennzeichnet, daß zumindest ein Teil der der Grund- und Auflageplatte (1) zugewandten Begrenzungskante (33) des Segmentes (29) als gegenüber der Unterseite des Segmentes (29) vorspringende Leiste (34) ausgebildet ist, welche in eine an der Oberseite des leistenförmigen Anschlages (26) vorgesehene Längsnut (27) mit zum Querschnitt der Leiste korrespondierendem Querschnitt formschlüssig eingreift.

12. Anschlaglineal nach einem der Ansprüche 1 bis 11, dadurch gekennzeichnet, daß der Schenkel (8) mit dem verschieb- und festlegbaren Support (14) eine über seinen Querschnitt ebene Auflagefläche (28) aufweist und die Höhe des leistenförmigen Anschlages (26) um ein geringes Maß größer ist als die Höhe des Supportes (14).

13. Anschlaglineal nach Anspruch 5, dadurch gekennzeichnet, daß die eine gerade verlaufende Begrenzungskante, der Abschnitt (17) des Supportes (14) um jenes Maß (B) gegenüber der Anlagekante (25) des Schenkels (8) zurückversetzt ist, das der Breite des leistenförmigen Anschlages (26) entspricht.

14. Anschlaglineal nach einem der Ansprüche 1 bis 13, dadurch gekennzeichnet, daß der auf dem Schenkel (8) mit seiner gesamten Länge aufliegende leistenförmige Anschlag (26) mit seinem freien Ende an einem nahe des Eckbereiches des Anschlaglineales vorgesehenen Anschlag anliegt.

15. Anschlaglineal nach einem der Ansprüche 1 bis 14, dadurch gekennzeichnet, daß der den Support (14) tragende Schenkel (8) in der Ebene des Anschlaglineales verschwenkbar ist und die die eingestellte Schwenklage fixierende, nahe des Scheitels des L-förmigen Anschlaglineales (6) liegende Klemmschraube (10) als Anschlag für das freie Ende des leistenförmigen Anschlages (26) dient.

16. Anschlaglineal nach einem der Ansprüche 1 bis 15, dadurch gekennzeichnet, daß beide Schenkel (7, 8) des Anschlaglineales (6) eine Maßskala (12, 44) tragen, daß beide Maßskalen eine lineare Teilung aufweisen und daß die Teilungseinheit der auf dem das Segment (29) tragenden Schenkel (8) befindlichen Maßskala (44) um 2 größer ist als jene der Maßskala (12) auf dem rechtwinkelig zur Schneidebene verschiebbaren Schenkel (7) des Anschlaglineales (6) und der Support (14) eine Einstellmarke (43) aufweist für die Maßskala (44).

17. Anschlaglineal nach einem der Ansprüche 1 bis 16, dadurch gekennzeichnet, daß das Segment (29) eine Winkelskala (42) zur Winkeleinstellung trägt.

## Claims

1. A try square for a tile cutter comprising a mounting and supporting plate and a cutting tool displaceable along a guide provided above the mounting and supporting plate, wherein the L-shaped try square is displaceably and securably held on the mounting and supporting plate, preferably on one of the ends thereof arranged transversely to the cutting direction, by means of its arm provided with a scale, characterised in that a segment (29) is mounted on the arm (8) of the try square extending in the cutting direction so as to be longitudinally displaceable and so as to be pivotable about an axis (M) arranged perpendicularly to the plane of the try square and so as to be securable, and a strip-type stop (26) is longitudinally displaceably held on a straight boundary edge (33) of the segment (29) and is pivotable about the axis (M) together with this segment (29), the boundary edge (33) facing the mounting and supporting plate (1), and, on the boundary edge (33) or a boundary (39) parallel therewith, the segment (29) has a stop (36) having a side surface (38) arranged at right angles to the boundary (39), and this side surface (38) and the boundary (39) form an angle containing the axis (M) of the segment (29) and this axis (M) coincides with the inner longitudinal edge (25) of this arm and the contact edge (41) of the strip-type stop (26) in all positions (longitudinal and angular positions) of the segment (29).

2. A try square according to claim 1, characterised in that a slide (14) is mounted on the arm (8) extending in the cutting direction so as to be securable and displaceable in the longitudinal direction of this arm (8), and at least one guide member is arranged on the upper surface of this slide (14) and engages in an arc-shaped groove (31) of the segment (29) resting on the slide (14) and rotatable relative thereto, the side of the segment (29) facing the mounting and supporting plate (1) having a boundary which, when seen in plan view, has two edges or surfaces (38, 39) at right angles to one another, and the inner angle (M) of this boundary coincides with the rotation axis (M) of the segment (29), with the inner longitudinal edge (25) of the arm (28) and with the contact edge (41) of the strip-type stop (26) longitudinally displaceable and securable on the segment (29).

3. A try square according to claim 1 or 2, characterised in that the pivoting angle of the segment (29) is at least 45° and, in one end position of the segment (29), the strip-type stop (26) displaceable and securable thereon lies parallel with the arm (8) of the try square, and its contact edge (41) lies congruently in a plane with the contact edge (25) of the arm (8).

4. A try square according to claim 1 or 2, characterised in that the guide member comprises at least two rollers or discs (22) mounted spaced apart on vertical bolts (19, 21), one of these vertical bolts (19) extending through a curved, slot-type recess (32) in the segment (29) and being formed as a threaded bolt, the recess (32) extending through at least 45°, and this threaded bolt carrying a lock nut (40) for securing the segment (29) relative to the slide (14).

5. A try square according to claim 2, characterised in that the substantially straight boundary edge of the slide (14), arranged opposite the mounting and supporting plate (1), is set back relative to the contact edge (25) of the arm (8) of the try square carrying this slide (14).

6. A try square according to claim 1 or 5, characterised in that the slide (14), when seen in plan view, has the shape of a circular segment, the chord of which is bent, the bend (16) dividing the chord into two portions (17, 18) of substantially equal length.

7. A try square according to claim 4, characterised in that the slide (14) is displaceable along a groove (13) provided in the arm (8), and the threaded bolt (19), carrying the lock nut (40), extends through the slide (14), the underside of which has a guide strip engaging in the groove (13) which engages positively round the head (20) of the threaded bolt (19).

8. A try square according to claim 1 or 4, characterised in that, adjacent to the threaded bolt (19) carrying the lock nut (40), a supporting strip (24) is formed on the upper surface of the slide (14) on the curved boundary edge thereof.

9. A try square according to any one of claims 1 to 3, characterised in that the segment (29), in the vicinity of its boundary edge (33) adjacent to the mounting and supporting plate (1), and laterally to the diameter plane (E) at right angles to the boundary edge (33), has a recess (35) in which the L-shaped stop (36) is pivotable in a vertical plane, and the side edge or side surface (38) of the stop (36), lying in the diameter plane (E) of the segment (29), delimits the angle containing the rotation axis (M) of the segment (29).

10. A try square according to claim 9, characterised in that the arm of the pivotably mounted stop (36) having the side surface (38) delimiting the angle extends in an offset or chamfered manner on the side remote from this side surface (38).

11. A try square according to any one of claims 1 to 10, characterised in that at least part of the boundary edge (33) of the segment (29), facing the mounting and supporting plate (1), is formed as a strip (34) projecting relative to the underside of the segment (29), the strip (34) positively engaging in a longitudinal groove (27) provided on the upper surface of the strip-type stop (26) and having a cross-section corresponding to the cross-section of the strip (34).

12. A try square according to any one of claims 1 to 11, characterised in that the arm (8) with the displaceable and securable slide (14) has a supporting surface (28) level over its cross-section, and the height of the strip-type stop (26) is slightly greater than the height of the slide (14).

13. A try square according to claim 5, characterised in that the one boundary edge extending in a linear manner, the portion (17) of the slide (14), is set back relative to the contact edge (25) of the arm (8) by an amount (B) corresponding to the width of the strip-type stop (26).

14. A try square according to any one of claims 1 to 13, characterised in that the strip-type stop (26), resting on the arm (8) over its entire length, rests with its free end against a stop provided close to the corner region of the try square.

15. A try square according to any one of claims 1 to 14, characterised in that the arm (8) carrying the slide (14) is pivotable in the plane of the try square, and the locking screw (10), fixing the set pivoting position and arranged close to the vertex of the L-shaped try square (6), serves as a stop for the free end of the strip-type stop (26).

16. A try square according to any one of claims 1 to 15, characterised in that both arms (7, 8) of the try square (6) have a scale (12, 44), in that both scales have a linear division and in that the division unit of the scale (44) on the arm (8) carrying the segment (29) is greater by 2 than that of the scale (12) on the arm (7) of the try square (6), the arm (7) being displaceable at right angles to the cutting plane, and the slide (14) has a setting marker (43) for the scale (44).

17. A try square according to any one of claims 1 to 16, characterised in that the segment (29) has an angle scale (42) for setting the angle.

## Revendications

1. Barre de butée pour un appareil de coupe de dalles ou carreaux ayant une plaque de base et d'appui et un outil de coupe qui peut se déplacer le long d'un guide prévu au-dessus de la plaque de base et d'appui et dont la barre de butée en forme de L, dont la première branche présente une échelle de mesure, est maintenu sur la plaque de base et d'appui, de préférence sur sa face frontale, de façon à pouvoir se déplacer transversalement à la direction de coupe et y être fixée, caractérisée en ce que, sur la branche (8) de la barre d'arrêt s'étendant dans la direction de coupe, un segment (29) est monté de manière à pouvoir effectuer un déplacement longitudinal, à pivoter autour d'un axe (M) dressé verticalement par rapport au plan de la barre de butée et y être fixé et, sur une arête limite droite (33) de ce segment (29) tournée vers la plaque de base et d'appui (1), une butée (26) en forme de latte est maintenue de manière à pouvoir effectuer un déplacement longitudinal et peut pivoter, conjointement avec le segment (29), autour de l'axe (M) et le segment (29) présente, sur l'arête limite (33) ou une limite (39) parallèle à celle-ci, une butée (36) avec une face latérale (38) s'étendant à angle droit avec la limite (39), et cette face latérale (38) et la limite (39) forment un angle contenant l'axe (M) du segment (29) et cet axe (M) coïncide, dans toutes les positions (positions longitudinales et angulaires) du segment (29) vis-à-vis de la branche (8), avec l'arête allongée interne (25) de cette branche et avec l'arête d'appui (41) de la butée (26) en forme de latte.

2. Barre de butée selon la revendication 1, caractérisée en ce que, sur la branche (8) s'étendant dans la direction de coupe, un support (14) est monté de manière à pouvoir se déplacer dans la direction longitudinale de cette branche (8) et à y être fixé et, sur la face supérieure de ce support (14) est agencé au moins un élément de guidage qui engrène dans une rainure (31), s'étendant en arc de cercle, du segment (29) s'appliquant sur le support (14) et pouvant tourner par rapport à celui-ci, la face du segment (29) tournée vers la plaque de base et d'appui (1) possédant, en vue de dessus, une limite présentant deux arêtes ou surfaces (38, 39) à angle droit l'une avec l'autre et l'angle interne (M) de cette limite coïncidant avec l'axe de rotation (M) du segment (29), avec l'arête longitudinale interne (25) de la branche (28) et avec l'arête d'appui (41) de la butée (26) en forme de latte qui peut se déplacer longitudinalement sur le segment (29) et y être fixée.

3. Barre de butée selon la revendication 1 ou 2, caractérisée en ce que l'angle de pivotement du segment (29) atteint au moins 45° et, dans la première position d'extrémité du segment (29), la butée (26) en forme de latte, qui peut se déplacer sur lui et y être fixée, est parallèle à la branche (8) de la barre de butée et son arête de butée (41) se trouve dans un plan avec l'arête d'appui (25) de la branche (8) en sorte de la recouvrir exactement.

4. Barre de butée selon la revendication 1 ou 2, caractérisée en ce que l'élément de guidage est constitué d'au moins deux galets ou disques (22) agencés à distance l'un de l'autre et montés sur des arbres verticaux (19, 21), un (19) de ces axes verticaux s'étendant à travers une cavité allongée (32) du segment (29) en forme d'arc s'étendant au moins sur 45° et est conformé en boulon fileté et ce boulon fileté porte un écrou de serrage (40) pour fixer le segment (29) vis-à-vis du support (14).

5. Barre de butée selon la revendication 2, caractérisée en ce que l'arête limite du support (14) s'étendant sensiblement de manière rectiligne, qui est opposée à la plaque de base et d'appui (1), est déplacée en arrière vis-à-vis de l'arête d'appui (25) de la branche (8) de la barre de butée portant ce support (14).

6. Barre de butée selon la revendication 1 ou 5, caractérisée en ce que le support (14) présente, en vue de dessus, la forme d'une section de cercle dont la corde est infléchie, l'infléchissement (16) subdivisant la corde en deux sections (17, 18) plus ou moins de même longueur.

7. Barre de butée selon la revendication 4, caractérisée en ce que le support (14) peut être déplacé le long d'une rainure (13) prévue dans la branche (8) et le boulon fileté (19) portant l'écrou de serrage (40) traverse le support, le support (14) présentant, sur sa face inférieure, une latte de guidage engrenant dans la rainure (13) et la tête (20) du boulon fileté (19) s'appliquant sur la rainure (13) avec adaptation de formes.

8. Barre de butée selon la revendication 1 ou 4, caractérisée en ce qu'une latte d'appui (24) est formée au voisinage du boulon fileté (19) portant l'écrou de serrage (40) sur la face supérieure du support (14), à savoir sur son arête limite s'étendant en arc.

9. Barre de butée selon l'une quelconque des revendications 1 à 3, caractérisée en ce que le segment (29) présente, à proximité de son arête limite (33) qui se trouve au voisinage de la plaque de base et d'appui (1) et latéralement par rapport au plan diamétral (E) perpendiculaire à celle-ci, une cavité (35) dans ou sur laquelle la butée (36) en forme de L peut pivoter dans un plan vertical, dont l'arête latérale ou la surface latérale (38) se trouvant dans le plan diamétral (E) du segment (29) délimite l'angle présentant l'axe de rotation (M) du segment (29).

10. Barre de butée selon la revendication 9, caractérisée en ce que la branche de la butée (36) montée à pivotement présentant la face latérale (38) délimitant l'angle s'étend, inclinée ou décalée, sur la face opposée à cette face latérale (38).

11. Barre de butée selon l'une quelconque des revendications 1 à 10, caractérisée en ce qu'au moins une partie de l'arête limite (33) du segment (29) tournée vers la plaque de base et d'appui (1) est conformée en latte (34) saillant par rapport à la face inférieure du segment (29), latte qui engrène avec adaptation de formes dans une rainure allongée (27) prévue sur la face supérieure de la butée (26) en forme de latte et qui a une section transversale correspondant à la section transversale de la latte.

12. Barre de butée selon l'une quelconque des revendications 1 à 11, caractérisée en ce que la branche (8) avec le support (14) qui peut être déplacé et fixé présente une face d'appui (28) plane en section transversale et la hauteur de la butée (26) en forme de latte est supérieure dans une faible mesure à la hauteur du support (14).

13. Barre de butée selon la revendication 5, caractérisée en ce que la première arête limite, s'étendant de manière rectiligne, de la section (17) du support (14) est déplacée en arrière vis-à-vis de l'arête d'appui (25) de la branche (8) dans une mesure (B) qui correspond à la largeur de la butée (26) en forme de latte.

14. Barre de butée selon l'une quelconque des revendications 1 à 13, caractérisée en ce que la butée (26) en forme de latte appliquée sur la branche (8) sur toute sa longueur s'ajuste, par son extrémité libre, sur une butée prévue au voisinage de la zone d'angle de la barre de butée.

15. Barre de butée selon l'une quelconque des revendications 1 à 14, caractérisée en ce que la branche (8) portant le support (14) peut pivoter dans le plan de la barre de butée et la vis de serrage (10) fixant la position de pivotement réglée et qui se trouve au voisinage du sommet de la barre de butée (6) en forme de L sert de butée pour l'extrémité libre de la butée (26) en forme de latte.

16. Barre de butée selon l'une quelconque des revendications 1 à 15, caractérisée en ce que les deux sommets (7, 8) de la barre de butée (6) portent une échelle de mesure (12, 44), en ce que les deux échelles de mesure présentent une division linéaire et en ce que l'unité de division de l'échelle de mesure (44) se trouvant sur la branche (8) portant le segment (29) est plus grande de 2 que celle de l'échelle de mesure (12) sur la branche (7) de la barre de butée (6) qui peut se déplacer à angle droit par rapport au plan de coupe et le support (14) présente un trait de repère (43) pour l'échelle de mesure (44).

17. Barre de butée selon l'une quelconque des revendications 1 à 16, caractérisée en ce que le segment (29) porte une échelle angulaire (42) pour le réglage de l'angle.
